# EUROPÄISCHE PATENTSCHRIFT

(11) **EP 0 539 917 B1**
(45) Veröffentlichungstag und Bekanntmachung des Hinweises auf die Patenterteilung: **18.12.1996**
(21) Anmeldenummer: 92118336.4
(22) Anmeldetag: 27.10.1992
(51) Int. Cl.: D06F 39/04, A47L 15/42

(54) **Trommelwasch- oder Geschirrspülmaschine mit einem Laugenbehälter**
Drum washing machine or dishwashing machine with a tub
Cuve pour machine à laver à tambour ou machine à laver la vaisselle

(30) Priorität: 28.10.1991 DE 4135540
(43) Veröffentlichungstag der Anmeldung: 05.05.1993
(73) Patentinhaber: BOSCH-SIEMENS HAUSGERÄTE GmbH, 81669 München (DE)
(72) Erfinder: Spielmann, Johannes, Dipl.-Ing., W-1000 Berlin 31 (DE)

(56) Entgegenhaltungen:
- DE-C- 435 088
- DE-U- 1 898 429
- DE-U- 8 228 655
- DE-U- 9 100 476

## Beschreibung

Die Erfindung geht aus von einer Trommelwasch- oder Geschirrspülmaschine mit einem Laugenbehälter, dessen Boden offen ist und einen Flansch zum wasserdichten Anbringen einer plattenförmigen Elektro-Heizeinrichtung aufweist, deren Heizplatten-Oberfläche Bestandteil einer aus nichtrostendem Stahl hergestellten Heizplatte ist, die auf der dem Laugenbehälter-Innenraum abgewandten Seite mindestens einen metallisch mit der Heizplatte verbundenen Rohrheizkörper und einen in unmittelbarem Kontakt mit der Heizplatte stehenden Fühler für einen Temperaturregler trägt und mit der Innenfläche des Laugenbehälters wenigstens annähernd abschließt und an einen Auslaßstutzen für die Lauge unmittelbar anschließt.

Eine Trommelwaschmaschine der vorgenannten Art ist aus dem deutschen Gebrauchsmuster 1 898 429 bekannt. Dort ist eine runde Heizplatte mit ebener Heizplatten-Oberfläche in einen ebenfalls rund geformten Ausschnitt mit ausgewölbtem Flansch im Laugenbehälter-Boden befestigt. Für die Anbringung einer ebenen Heizplatte ist die Ausformung der Laugenbehälter-Bodenöffnung ebenfalls in einer Ebene erforderlich, wozu der zylinderförmige Mantel des Laugenbehälters im Bodenbereich über seine Tiefe verteilt unterschiedliche Radien aufweisen muß. Dadurch ergibt sich in den von der Mittelsenkrechten der Heizplatte entfernten Raumbereichen eine starke Ausbeulung des Laugenbehälters. Dies führt zu einer Laugenbehälter-Füllung mit übermäßig viel freier Flotte, was den Sparsamkeitsbestrebungen zuwider läuft.

Der Erfindung liegt die Aufgabe zugrunde, eine eingangs genannte Trommelwasch- oder Geschirrspülmaschine so auszubilden, daß möglichst wenig aufzuheizende freie Flotte zur ausreichenden Füllung des Laugenbehälters erforderlich ist.

Erfindungsgemäß wird diese Aufgabe dadurch gelöst, daß die Heizplatten-Oberfläche mit einem etwa gleich großen Radius wie der Laugenbehälter-Mantel zylindrisch gebogen und der Rohrheizkörper in einer Spiralform angebracht ist und parallel und mit Abstand zueinander liegende Abschnitte aufweist, zwischen denen ein als Fühler dienendes Kapillarrohr angebracht ist. Damit kann bei Trommelwaschmaschinen die durch den Laugenbehälter-Mantel und die Heizplatten-Oberfläche gebildete Innenwand des Laugenbehälters auch im Bodenbereich nahe dem Trommelmantel geführt sein, ohne daß sich Raumbereiche ergeben, die durch überflüssige freie Flotte gefüllt werden müßten. Bei Geschirrspülmaschinen kann die erfindungsgemäße Ausbildung des Laugenbehälter-Bodens mit der Heizplatten-Oberfläche der konzentrierten Zusammenführung der Spüllauge im Bereich der Heizplatte dienen. Außerdem erhöht die Bogenform die Dichtsicherheit.

Der Fühler ist vorteilhafterweise ein Kapillarrohr. Wenn der Rohrheizkörper in einer Spiralform angebracht ist und parallel und mit Abstand zueinander liegende Abschnitte aufweist, kann das Kapillarrohr vorteilhafterweise zwischen diesen Abschnitten angebracht sein. Diese Anordnung vermeidet eigene Öffnungen in der Laugenbehälter-Wandung, bringt den Temperaturfühler aber dennoch möglichst nahe an das zu messende Medium; denn die mit dem aufzuheizenden Medium (der Lauge) unmittelbar im Kontakt stehende Heizplatte nimmt annähernd dieselbe Temperatur wie das Medium an und überträgt sie an den Fühler.

Anhand eines in der Zeichnung dargestellten Ausführungsbeispieles ist die Erfindung nachstehend erläutert.

Es zeigen
- Fig. 1: eine schematische Seitenansicht auf den Bodenbereich eines aufgeschnittenen Laugenbehälters einer Waschmaschine,
- Fig. 2: eine entsprechende Ansicht wie Fig. 1 in Vergrößerung für ein anderes Ausführungsbeispiel der Erfindung (zugleich Schnitt entlang der Schnittlinie II-II in Fig. 3) und
- Fig. 3: eine Ansicht der Heizplatte gemäß Fig. 2 von unten.

Der Laugenbehälter 1 in Fig. 1 enthält eine in ihm zentrisch und drehbar gelagerte Wäschetrommel 2, die unten einen Mitnehmer 3 zum Umwälzen der Wäsche enthält. In Bodennähe des Laugenbehälters 1 ist das Niveau 4 der Lauge angedeutet, die in einer der maximalen freien Flotte entsprechenden Menge vorliegt. Die innerhalb der Wäschetrommel 2 befindliche freie Flotte berührt die Wäsche und wird von ihr ständig aufgenommen und wieder abgegeben. Demgegenüber wird die zwischen den Mänteln des Laugenbehälters 1 und der Wäschetrommel 2 befindliche freie Flotte an dem Waschprozess nicht direkt teilnehmen und soll daher so klein wie möglich gehalten werden. Dies erfordert einen rundherum geringen Abstand zwischen dem Laugenbehälter-Mantel und dem Trommelmantel.

Der Laugenbehälter 1 hat am Boden eine Öffnung (5 in Fig. 2) mit einem Flansch zum Befestigen einer Heizplatte 6. Die Heizplatte gemäß Fig. 1 ist mehrfach - hier unmittelbar neben dem Auslaßstutzen 7 - gefaltet. Dadurch ergibt sich für die Heizplatten-Oberfläche eine der generellen Form (Zylindermantel-Form) des Laugenbehälters 1 etwa folgende Form, so daß die Heizplatten-Oberfläche wie der Laugenbehälter-Mantel einen etwa gleich geringen Abstand zum Trommelmantel hat. Dadurch muß im Vergleich zum Stand der Technik nur eine geringe Menge freie Flotte in Kauf genommen werden.

Die Heizplatte 6 kann je nach den zu übertragenden Wärmeleistungen mehr oder weniger groß und eckig oder rund geformt sein. Entsprechend sind die auf der Außenseite angebrachten Rohrheizkörper 8 und gegebenenfalls der Fühler 9 eines nicht dargestellten Temperaturreglers zu formen.

Fig. 2 zeigt eine detalliertere Darstellung mit einem anderen Ausführungsbeispiel der Heizplatte, die ebenso wie die der Fig. 1 eckig oder rund geformt sein kann. Jedenfalls ist ihre Heizplatten-Oberlfäche 10 mit einem etwa gleich großen Radius 13 wie der Laugenbehälter-Mantel 11 zylindrisch gebogen. Dadurch kann an allen Orten ein gleich geringer Abstand zum Trommelmantel 12 eingehalten werden.

Der Auslaßstutzen 14 kann mit einer Gummileitung 15 verbunden sein, die - wie heutzutage gebräuchlich - mit einem Kugelventil 16 zum Verschließen der Auslaßleitung gegen Verlust von Waschmittel versehen ist. Die Heizplatte 6 ist einerseits mit einem Außenflansch 17 versehen, der über eine Gummi-Ringdichtung 18 mit dem Flansch 19 der Bodenöffnung 5 des Laugenbehälters 1 verbunden ist. Dazu sind auf der Innenseite des Gummiringes 18 ein Druckring 20 und auf der Außenseite ein Spannring 21 vorgesehen. Ebenfalls über einen Spannring 22 ist die Gummi-Auslaßleitung 15 am Auslaßstutzen 14 befestigt. Durch die gegebene Konstruktion der Heizplatte 6 mit den Gummi- und den Spannringen ist die Heizplatte 6 leicht montierbar.

Die Heizplatten-Oberfläche 10 ist Bestandteil einer aus nichtrostendem Stahl hergestellten Platte und ermöglicht daher einen extrem hohen Wärmeübergang. Außen läßt sich unter dem Heizkörperbereich eine ringförmige Wärmedämmung (nicht dargestellt) beispielsweise aus Mineralfaserwolle anbringen. Dadurch kann der Wärmefluß weitestgehend in Richtung Lauge gehalten werden.

Eine Ansicht der Heizplatte 6 gemäß Fig. 2 von unten und vor dem Einbau in den Laugenbehälter 1 ist in Fig. 3 dargestellt. Der Rohrheizkörper 8 ist in Spiralform gelegt. Er ist mit der Heizplatte 6 metallisch verbunden, z.B. mittels Hartlötung oder einem anderen Legierungen bildenden metallischen Verbund. Zwischen den parallelen Abschnitten des spiralig angeordneten Heizkörpers 8 liegt ein Kapillarrohr 9 so, daß es keinen Kontakt zum Rohrheizkörper aber innigen Kontakt zur Heizplatte 6 hat. Dieser innige Kontakt kann wie beim Heizkörper durch einen metallischen Verbund gesichert werden. Das freie Ende 23 des Kapillarrohres ist mit einem nicht dargestellten Temperaturregler verbunden.

Je nach der zu übertragenden Heizleistung können ein oder zwei Heizkörper 8 auf der Heizplatte 6 angebracht werden, deren Größe und Form entsprechend angepaßt sein sollte. Beispielsweise kann von der in Fig. 3 dargestellten Kreisform abgewichen und stattdessen eine ovale oder eckige Form für die Heizplatte 6 gewählt werden. Die Bodenöffnung 5 des Laugenbehälters 1 muß jedoch entsprechend geformt sein. Insbesondere für von einer Kreisform abweichende Außenkonturen der Heizplatte 6 und der Bodenöffnung des Laugenbehälters sind andere Befestigungsformen der Heizplatte im Mantel 11 des Laugenbehälters 1 denkbar. Die Art der Befestigung der Heizplatte ist nicht erfindungswesentlich.

## Patentansprüche

1. Trommelwasch- oder Geschirrspülmaschine mit einem Laugenbehälter (1), dessen Boden offen ist und einen Flansch (19) zum wasserdichten Anbringen einer plattenförmigen Elektro-Heizeinrichtung aufweist, deren Heizplatten-Oberfläche Bestandteil einer aus nichtrostendem Stahl hergestellten Heizplatte (6) ist, die auf der dem Laugenbehälter-Innenraum abgewandten Seite mindestens einen metallisch mit der Heizplatte (6) verbundenen Rohrheizkörper (8) und einen in unmittelbarem Kontakt mit der Heizplatte stehenden Fühler (9) für einen Temperaturregler trägt und mit der Innenfläche des Laugenbehälters (1) wenigstens annähernd abschließt und an einen Auslaßstutzen (7) für die Lauge unmittelbar anschließt, **dadurch gekennzeichnet**, daß die Heizplatten-Oberfläche (10) mit einem etwa gleich großen Radius (13) wie der Laugenbehälter-Mantel (11) zylindrisch gebogen und der Rohrheizkörper (8) in einer Spiralform angebracht ist und parallel und mit Abstand zueinander liegende Abschnitte aufweist, zwischen denen ein als Fühler dienendes Kapillarrohr (9) angebracht ist.

## Claims

1. Drum type washing machine or dishwashing machine with a washing liquid container (1), the base of which is open and which comprises a flange (19) for the watertight mounting of a plate-shaped electrical heating equipment, the heating plate surface of which is component of a heating plate (6), which is made of stainless steel and which on the side remote from the interior space of the washing liquid container carries at least one tubular heating element (8), which is metallically connected with the heating plate (6), and a sensor (9), which stands in direct contact with the heating plate (6), for a temperature regulator and terminates at least approximately with the inward surface of the washing liquid container (1) and adjoins directly at an outlet nipple (7) for the washing liquid, characterised thereby, that the heating plate surface (10) is curved cylindrically to an about equally great radius (13) as the washing liquid container casing (11) and the tubular heating element (8) is mounted in a spiral shape and displays portions which lie parallelly and at a spacing one from the other and between which a capillary tube (9) serving as sensor is mounted.

## Revendications

1. Lave-linge à tambour ou lave-vaisselle avec une cuve (1) de lavage dont le fond est ouvert et comporte un rebord (19) pour le montage étanche à l'eau d'un dispositif de chauffage électrique en forme de plaque, dont la surface chauffante fait partie d'une plaque chauffante (6) en acier inoxydable pourvue sur sa face éloignée de l'intérieur de la cuve d'au moins un élément chauffant (8) tubulaire, lié métalliquement à la plaque chauffante (6), et d'un capteur (9)pour un moyen de régulation de température, en contact direct avec la plaque chauffante, laquelle plaque termine au moins approximativement la surface intérieure de la cuve de lavage (1) et est reliée directement à un tuyau (7) de vidange, caractérisé par le fait que la surface (10) de la plaque chauffante est cintrée cylindriquement avec un rayon (13) sensiblement identique à celui de la paroi (11) de la cuve de lavage et que l'élément chauffant (8) tubulaire est enroulé en spirale et présente des tronçons parallèles, éloignés les uns des autres, entre lesquels est disposé un tube capillaire (9) servant de capteur.
